# EUROPÄISCHE PATENTSCHRIFT

(11) **EP 1 740 821 B1**
(45) Veröffentlichungstag und Bekanntmachung des Hinweises auf die Patenterteilung: **27.08.2008**
(21) Anmeldenummer: 05716732.2
(22) Anmeldetag: 18.02.2005
(51) Int. Cl.: F02M 47/02, F02M 51/06, F02M 61/20

(54) **COMMON-RAIL-INJEKTOR**
COMMON RAIL INJECTOR
INJECTEUR COMMON RAIL

(30) Priorität: 20.04.2004 DE 102004018931
(43) Veröffentlichungstag der Anmeldung: 10.01.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/050715
(87) Internationale Veröffentlichungsnummer: WO 2005/103479

(56) Entgegenhaltungen:
- EP-A- 0 324 905
- DE-A1- 19 936 669
- US-A- 4 535 743
- PATENT ABSTRACTS OF JAPAN Bd. 009, Nr. 114 (M-380), 18. Mai 1985 (1985-05-18) & JP 60 001369 A (NIPPON JIDOSHA BUHIN SOGO KENKYUSHO KK), 7. Januar 1985 (1985-01-07)

## Beschreibung

Die Erfindung betrifft einen Common-Rail-Injektor mit einem Injektorgehäuse, das einen Kraftstoffzulauf aufweist, der mit einer zentralen Kraftstoffhochdruckquelle außerhalb des Injektorgehäuses und mit einem Druckraum innerhalb des Injektorgehäuses in Verbindung steht, aus dem, in Abhängigkeit von dem Druck in einem Steuerraum, mit Hochdruck beaufschlagter Kraftstoff in einen Brennraum einer Brennkraftmaschine eingespritzt wird, wenn eine Düsennadel von ihrem Sitz abhebt, wobei der Druck in dem Steuerraum durch einen Aktor, insbesondere einen Piezoaktor, direkt gesteuert wird. Solch ein Common-Rail-Injektor ist zum Beispiel aus der JP60001369 A bekannt.

Wenn der Druck in dem Steuerraum direkt durch eine Verformung des Aktors, insbesondere eines Piezoaktors, gesteuert wird, dann spricht man auch von einer direkten Düsennadelsteuerung. Herkömmliche Common-Rail-Injektoren mit direkter Düsennadelsteuerung benötigen, insbesondere in der Länge, relativ viel Bauraum.

Aufgabe der Erfindung ist es, einen Common-Rail-Injektor mit einem Injektorgehäuse, das einen Kraftstoffzulauf aufweist, der mit einer zentralen Kraftstoffhochdruckquelle außerhalb des Injektorgehäuses und mit einem Druckraum innerhalb des Injektorgehäuses in Verbindung steht, aus dem mit Hochdruck beaufschlagter Kraftstoff in Abhängigkeit von dem Druck in einem Steuerraum in einen Brennraum einer Brennkraftmaschine eingespritzt wird, wenn eine Düsennadel von ihrem Sitz abhebt, wobei der Druck in dem Steuerraum durch einen Aktor, insbesondere einen Piezoaktor, direkt gesteuert wird, zu schaffen, der, insbesondere in der Länge, weniger Bauraum benötigt als herkömmliche Injektoren.

### Darstellung der Erfindung

Die Aufgabe ist bei einem Common-Rail-Injektor mit einem Injektorgehäuse, das einen Kraftstoffzulauf aufweist, der mit einer zentralen Kraftstoffhochdruckquelle außerhalb des Injektorgehäuses und mit einem Druckraum innerhalb des Injektorgehäuses in Verbindung steht, aus dem, in Abhängigkeit von dem Druck in einem Steuerraum, mit Hochdruck beaufschlagter Kraftstoff in einen Brennraum einer Brennkraftmaschine eingespritzt wird, wenn eine Düsennadel von ihrem Sitz abhebt, wobei der Druck in dem Steuerraum durch einen Aktor, insbesondere einen Piezoaktor, direkt gesteuert wird, dadurch gelöst, dass in dem brennraumfernen Ende der Düsennadel eine Steuerraumbegrenzungshülse hin und her bewegbar aufgenommen ist, durch welche die durch den Steuerraumdruck beaufschlagte brennraumferne Stirnfläche der Düsennadel verkleinert wird. Im Zusammenhang mit der vorliegenden Erfindung wird unter einem direkten Steuern des Drucks in dem Steuerraum das Erzeugen eines Druckabfalls und/oder eines Druckanstiegs infolge einer Volumenänderung des Aktors verstanden. Um eine solche direkte Steuerung zu ermöglichen, kann der Steuerraum mit einem Aktorraum in Verbindung stehen, der durch eine Stirnfläche des Aktors oder eines mit dem Aktor gekoppelten beziehungsweise an dem Aktor angebrachten Aktorkopfs begrenzt wird. Durch die Steuerraumbegrenzungshülse wird der Steuerraum künstlich verkleinert. Daher kann die zum Öffnen und Schließen der Düsennadel erforderliche Druckdifferenz im Steuerraum geringer ausfallen als bei herkömmlichen Injektoren mit inverser Ansteuerung. Das liefert den Vorteil, dass kürzere Aktoren verwendet werden können.

Ein bevorzugtes Ausführungsbeispiel des Injektors ist dadurch gekennzeichnet, dass der Außendurchmesser der Steuerraumbegrenzungshülse kleiner als der Außendurchmesser der Düsennadel im Bereich ihres Sitzes ist. Dadurch wird erreicht, dass die im Steuerraum angeordnete druckbeaufschlagte Fläche der Düsennadel nur geringfügig größer als die in der entgegengesetzten Richtung druckbeaufschlagte Fläche der Düsennadel ausgelegt werden kann.

Ein weiteres bevorzugtes Ausführungsbeispiel des Injektors ist dadurch gekennzeichnet, dass an dem brennraumfernen Ende der Steuerraumbegrenzungshülse radial außen eine Beißkante ausgebildet ist. Die Beißkante kommt in abdichtender Weise an dem Injektorgehäuse zur Anlage, um den Steuerraum radial innen zu begrenzen.

Ein weiteres bevorzugtes Ausführungsbeispiel des Injektors ist dadurch gekennzeichnet, dass die Steuerraumbegrenzungshülse ein zentrales Durchgangsloch aufweist, das mit einem Leckölkanal in Verbindung steht, der in dem Injektorgehäuse ausgespart ist. Durch den Leckölkanal kann aus dem Steuerraum in das Innere der Steuerraumbegrenzungshülse eintretendes Lecköl abgeführt werden. Außerdem wird das Innere der Steuerraumbegrenzungshülse durch den Leckageölkanal druckentlastet.

Ein weiteres bevorzugtes Ausführungsbeispiel des Injektors ist dadurch gekennzeichnet, dass in dem brennraumfernen Ende der Düsennadel ein Sackloch ausgespart ist, das einen Führungsabschnitt aufweist, in welchem die Steuerraumbegrenzungshülse in abdichtender Weise geführt ist. Dadurch wird eine Bewegung der Düsennadel ermöglicht, ohne dass sich die Steuerraumbegrenzungshülse mit bewegt.

Ein weiteres bevorzugtes Ausführungsbeispiel des Injektors ist dadurch gekennzeichnet, dass in dem Sackloch eine Vorspannfeder für die Steuerraumbegrenzungshülse angeordnet ist. Die Vorspannfeder dient dazu, die Steuerraumbegrenzungshülse an dem Injektorgehäuse in Anlage zu halten, wenn die Düsennadel an ihrem Sitz anliegt.

Ein weiteres bevorzugtes Ausführungsbeispiel des Injektors ist dadurch gekennzeichnet, dass der Steuerraum radial außen durch eine weitere Steuerraumbegrenzungshülse begrenzt ist, die an dem brennraumfernen Ende der Düsennadel hin und her bewegbar geführt ist. Der von den beiden Steuerraumbegrenzungshülsen begrenzte Steuerraum hat die Gestalt eines Ringraums, der in axialer Richtung durch die brennraumferne Stirnfläche der Düsennadel und das Injektorgehäuse begrenzt ist.

Ein weiteres bevorzugtes Ausführungsbeispiel des Injektors ist dadurch gekennzeichnet, dass der Steuerraum mit einem Aktordruckraum in Verbindung steht, der in dem Injektorgehäuse durch einen Piezoaktor begrenzt wird. Vorzugsweise ist der Piezoaktor dauernd bestromt, so dass sich die Düsennadel in Schließstellung befindet. Wenn der Piezoaktor entlastet wird, dann sinkt der Druck in dem Aktordruck-raum und dem damit kommunizierenden Steuerraum, so dass die Düsennadel von ihrem Sitz abhebt und mindestens ein Spritzloch freigibt, durch das mit Hochdruck beaufschlagter Kraftstoff in den Brennraum eingespritzt wird. Diese Art der Ansteuerung wird auch als inverse Anteuerung bezeichnet.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Beschreibung des Ausführungsbeispiels

Die beiliegende Figur zeigt ein Ausführungsbeispiel eines erfindungsgemäßen Common-Rail-Injektors im Längsschnitt. Der dargestellte Common-Rail-Injektor weist ein insgesamt mit 1 bezeichnetes Injektorgehäuse auf. Das Injektorgehäuse 1 umfasst einen Düsenkörper 2, der mit seinem unteren freien Ende in den Brennraum der zu versorgenden Brennkraftmaschine ragt. Mit seiner oberen, brennraumfernen Stirnfläche ist der Düsenkörper 2 mittels einer (nicht dargestellten) Spannmutter axial gegen einen Zwischenkörper 3 und einen Injektorkörper 4 verspannt.

In dem Düsenkörper 2 ist eine axiale Führungsbohrung 6 ausgespart. In der Führungsbohrung 6 ist eine Düsennadel 8 axial verschiebbar geführt. An der Spitze 9 der Düsennadel 8 ist eine Dichtkante 10 ausgebildet, die mit einem Dichtsitz beziehungsweise einer Dichtfläche 11 zusammenwirkt, der beziehungsweise die an dem Düsenkörper 2 ausgebildet ist. Wenn sich die Spitze 9 der Düsennadel 8 mit ihrer Dichtkante 10 in Anlage an dem Dichtsitz 11 befindet, ist ein Spritzloch 13 in dem Düsenkörper 2 verschlossen. Wenn die Düsennadelspitze 9 mit der Dichtkante 10 vom ihrem Dichtsitz 11 abhebt, dann wird mit Hochdruck beaufschlagter Kraftstoff durch das Spritzloch 13 oder mehrere Spritzlöcher in den Brennraum der Brennkraftmaschine eingespritzt.

Ausgehend von der Spitze 9 weist die Düsennadel 8 einen Druckraumabschnitt 15 auf, der im Wesentlichen kreiszylinderförmig ausgebildet ist. Auf den Druckraumabschnitt 15 folgt ein sich kegelstumpfartig erweiternder Abschnitt 16. Die Abschnitte 15 und 16 sind in einem Druckraum 17 angeordnet, der in dem Düsenkörper 2 ausgebildet ist. Auf den sich kegelstumpfartig erweiternden Abschnitt 16 folgt ein im Wesentlichen kreiszylinderförmiger Führungsabschnitt 18. Der Führungsabschnitt 18 ist in der axialen Führungsbohrung 6 des Düsenkörpers 2 hin und her bewegbar geführt. Durch eine Abflachung 20 oder mehrere Abflachungen, die an dem Führungsabschnitt ausgebildet ist beziehungsweise sind, wird eine Fluidverbindung zwischen dem Druckraum 17 und einem Düsenfederraum 22 geschaffen, der an dem brennraumfernen Ende des Düsenkörpers 2 vorgesehen ist.

Durch einen Pfeil 21 ist angedeutet, dass mit Hochdruck beaufschlagter Kraftstoff über einen Zulaufkanal 23, der in dem Zwischenkörper 3 ausgespart ist und mit einer (nicht dargestellten) Hochdruckquelle in Verbindung steht, in den Düsenfederraum 22 eingespeist wird. Aus dem Düsenfederraum 22 gelangt der mit Hochdruck beaufschlagte Kraftstoff an der Abflachung 20 vorbei in den Druckraum 17. Die (nicht dargestellte) Kraftstoffhochdruckquelle wird auch als Common-Rail bezeichnet.

Im Anschluss an den Führungsabschnitt 18 ist an der Düsennadel 8 ein Bund 24 ausgebildet, der einen Anschlag für einen Federteller 25 bildet. An dem Federteller 25 liegt ein Ende einer vorgespannten Düsenfeder 27 an, die radial außerhalb eines im Wesentlichen kreiszylinderförmigen Steuerabschnitts 29 angeordnet beziehungsweise geführt ist, der an dem brennraumfernen Ende der Düsennadel 8 ausgebildet ist.

An dem Steuerabschnitt 29 am brennraumfernen Ende der Düsennadel 8 ist eine äußere Steuerraumbegrenzungshülse 31 geführt, die eine Beißkante 32 aufweist. Die Beißkante 32 der äußeren Steuerraumbegrenzungshülse 31 liegt an dem Zwischenkörper 3 an.

In dem brennraumfernen Ende der Düsennadel 8 ist ein zentrales Sackloch 33 ausgespart, das einen Aufnahmeraum 35 für eine Dichtfeder 36 bildet. Zum brennraumfernen Ende der Düsennadel 8 hin geht das Sackloch 33 in einen Führungsabschnitt 37 über, durch den eine innere Steuerraumbegrenzungshülse 38 hin und her bewegbar geführt ist. Die innere Steuerraumbegrenzungshülse 38 weist einen Außendurchmesser 40 auf, der etwa kleiner als der Außendurchmesser 12 der Dichtkante 10 an der Spitze 9 der Düsennadel 8 ist.

An dem brennraumfernen Ende der inneren Steuerraumbegrenzungshülse 38 ist eine Beißkante 41 ausgebildet, mit der die innere Steuerraumbegrenzungshülse 38 an dem Zwischenkörper 3 anliegt. Die innere Steuerraumbegrenzungshülse 38 weist ein zentrales Durchgangsloch 43 auf, das mit einem Leckölverbindungskanal 45 in Verbindung steht, der in dem Zwischenkörper 3 ausgebildet ist und innerhalb der von der Beißkante 41 begrenzten Fläche des Zwischenkörpers 3 in den von der inneren Steuerraumbegrenzungshülse 38 begrenzten Innenraum mündet. Der Leckölverbindungskanal 45 in dem Zwischenkörper 3 setzt sich in einem Leckölkanal 46 in dem Injektorkörper 4 fort.

Die innere Steuerraumbegrenzungshülse 38 und die äußere Steuerraumbegrenzungshülse 31 begrenzen in radialer Richtung einen Steuerraum 50, der in axialer Richtung von der brennraumfernen Stirnfläche der Düsennadel 8 und dem Zwischenkörper 3 begrenzt wird. Der Steuerraum 50 hat die Gestalt eines Ringraums, der durch Steuerraumverbindungskanäle 52 und 53, die in dem Zwischenkörper 3 ausgebildet sind, mit einem Aktordruckraum in Verbindung steht, der in dem Injektorkörper 4 ausgebildet. Der Aktordruckraum 55 wird in axialer Richtung auf der brennraumfernen Seite durch einen Aktor 56 und auf der brennraumnahen Seite durch den Zwischenkörper 3 begrenzt. Radial außen wird der Aktordruckraum 55 durch eine Aktorhülse 58 begrenzt. Der Aktordruckraum 55 steht über (nicht dargestellte) Verbindungskanäle mit dem Zulaufkanal 23 in Verbindung, so dass der Aktordruckraum 55 mit unter Hochdruck stehendem Kraftstoff gefüllt ist. An der Aktorhülse 58 ist eine Beißkante 57 ausgebildet, die an dem Zwischenkörper 3 anliegt. An dem entgegengesetzten Ende der Aktorhülse 58 liegt eine Aktorfeder 59 an, durch den die Aktorhülse 58 mit der Beißkante 57 an dem Zwischenkörper 3 in Anlage gehalten wird.

Bei dem Aktor 56 handelt es sich um einen Piezoaktor, der im bestromten Zustand ein größeres Volumen aufweist als im unbestromten Zustand. Durch einen Doppelpfeil 60 ist angedeutet, dass sich der Aktor 56 so verformen kann, dass der Druck im Aktordruckraum 55 und dem damit in Verbindung stehenden Steuerraum 50 zu- oder abnimmt.

Wenn der Aktor, der ansonsten dauernd bestromt ist, entlastet wird, dann sinkt der Druck in dem Aktordruckraum 55 und dem damit in Verbindung stehenden Steuerraum 50. Die druckbeaufschlagten Flächen der Düsennadel 8 sind so ausgelegt, dass die Düsennadel 8 dann mit ihrer Dichtkante 10 von dem Dichtsitz 11 abhebt, so dass mit Hochdruck beaufschlagter Kraftstoff aus dem Druckraum 17 durch das Spritzloch 13 in den Brennraum der Brennkraftmaschine eingespritzt wird.

Unterhalb der Dichtkante 10 wirkt der Gasgegendruck des Brennraums auf die Düsennadel. Oberhalb der Dichtkante 10 wirkt der über den Zulaufkanal 23 gelieferte Hochdruck, der auch als Common-Rail-Druck bezeichnet wird, auf die Düsennadel 8. Wenn die Düse geöffnet werden soll, dann muss im Bereich des Steuerraums 50 ein Kräftegleichgewicht zu dem Common-Rail-Druck auf den Durchmesser 12 erzeugt werden. Zum Abheben der Düsennadel 8 wird der Druck im Steuerraum 50 mit Hilfe des Aktors 56 abgesenkt.

Der den Einsatz der inneren Steuerraumbegrenzungshülse 38 kann der Steuerraum 50 künstlich verkleinert werden, da im Innenbereich der inneren Steuerraumbegrenzungshülse 38 Lecköldruck herrscht. Der Durchmesser 40 der inneren Steuerraumbegrenzungshülse 38 wird vorzugsweise so ausgelegt, dass er kleiner als der Durchmesser 12 der Dichtkante 10 der Düsennadel 8 ist. Bei der Auslegung ist darauf zu achten, dass die Summe der Kräfte im Bereich des Dichtsitzes 11 kleiner als die Kraft ist, die aus den im Steuerraum 50 wirkenden Druckkräften und den Federkräften der Düsenfeder 27 und der Dichtfeder 36 resultiert.

## Patentansprüche

1. Common-Rail-Injektor mit einem Injektorgehäuse (1), das einen Kraftstoffzulauf (23) aufweist, der mit einer zentralen Kraftstoffhochdruckquelle außerhalb des Injektorgehäuses und mit einem Druckraum (17) innerhalb des Injektorgehäuses in Verbindung steht, aus dem, in Abhängigkeit von dem Druck in einem Steuerraum (50), mit Hochdruck beaufschlagter Kraftstoff in einen Brennraum einer Brennkraftmaschine eingespritzt wird, wenn eine Düsennadel (8) von ihrem Sitz (11) abhebt, wobei der Druck in dem Steuerraum (50) durch einen Aktor (56), insbesondere einen Piezoaktor, direkt gesteuert wird, **dadurch gekennzeichnet, dass** in dem brennraumfernen Ende der Düsennadel (8) eine Steuerraumbegrenzungshülse (38) hin und her bewegbar aufgenommen ist, durch welche die durch den Steuerraumdruck beaufschlagte brennraumferne Stirnfläche der Düsennadel (8) verkleinert wird.

2. Common-Rail-Injektor nach Anspruch 1, **dadurch gekennzeichnet, dass** der Außendurchmesser (40) der Steuerraumbegrenzungshülse (38) kleiner als der Außendurchmesser (12) der Düsennadel (8) im Bereich ihres Sitzes ist.

3. Common-Rail-Injektor nach einem der vorhergehenden Ansprüche, **dadurch gekennzeichnet, dass** an dem brennraumfernen Ende der Steuerraumbegrenzungshülse (38) insbesondere radial außen eine Beißkante (41) ausgebildet ist.

4. Common-Rail-Injektor nach Anspruch 3, **dadurch gekennzeichnet, dass** die Steuerraumbegrenzungshülse (38) ein zentrales Durchgangsloch (43) aufweist, das mit einem Leckölkanal (45,46) in Verbindung steht, der in dem Injektorgehäuse (1) ausgespart ist.

5. Common-Rail-Injektor nach einem der vorhergehenden Ansprüche, **dadurch gekennzeichnet, dass** in dem brennraumfernen Ende der Düsennadel (8) ein Sackloch (33) ausgespart ist, das einen Führungsabschnitt (37) aufweist, in welchem die Steuerraumbegrenzungshülse (38) in abdichtender Weise geführt ist.

6. Common-Rail-Injektor nach Anspruch 5, **dadurch gekennzeichnet, dass** in dem Sackloch (33) eine Vorspannfeder (36) für die Steuerraumbegrenzungshülse (38) angeordnet ist.

7. Common-Rail-Injektor nach einem der vorhergehenden Ansprüche, **dadurch gekennzeichnet, dass** der Steuerraum (50) radial außen durch eine weitere Steuerraumbegrenzungshülse (31) begrenzt ist, die an dem brennraumfernen Ende der Düsennadel (8) hin und her bewegbar geführt ist.

8. Common-Rail-Injektor nach einem der vorhergehenden Ansprüche, **dadurch gekennzeichnet, dass** der Steuerraum (50) mit einem Aktordruckraum (55) in Verbindung steht, der in dem Injektorgehäuse (1) durch einen Piezoaktor (56) begrenzt wird.

## Claims

1. Common rail injector having an injector housing (1) which has a fuel inlet (23) which is connected to a central high-pressure fuel source outside the injector housing and to a pressure space (17) within the injector housing, highly pressurized fuel from said pressure space (17) being injected into a combustion chamber of an internal combustion engine as a function of the pressure in a control space (50) when a nozzle needle (8) rises up from its seat (11), with the pressure in the control space (50) being directly controlled by means of an actuator (56), in particular a piezoelectric actuator, **characterized in that** a control space delimiting sleeve (38) is held so as to be movable in a reciprocating fashion **in that** end of the nozzle needle (8) which is remote from the combustion chamber, by means of which control space delimiting sleeve (38) that end face of the nozzle needle (8) which is remote from the combustion chamber and which is acted on by the control space pressure is reduced in size.

2. Common rail injector according to Claim 1, **characterized in that** the outer diameter (40) of the control space delimiting sleeve (38) is smaller than the outer diameter (12) of the nozzle needle (8) in the region of its seat.

3. Common rail injector according to one of the preceding claims, **characterized in that** a cutting edge (41) is formed in particular radially at the outside on that end of the control space delimiting sleeve (38) which is remote from the combustion chamber.

4. Common rail injector according to Claim 3, **characterized in that** the control space delimiting sleeve (38) has a central passage hole (43) which is connected to a leakage oil duct (45,46) which is cut out in the injector housing (1).

5. Common rail injector according to one of the preceding claims, **characterized in that** a blind hole (33) is cut out **in that** end of the nozzle needle (8) which is remote from the combustion chamber, which blind hole (33) has a guide section (37) in which the control space delimiting sleeve (38) is guided in a sealing fashion.

6. Common rail injector according to Claim 5, **characterized in that** a preload spring (36) for the control space delimiting sleeve (38) is arranged in the blind hole (33).

7. Common rail injector according to one of the preceding claims, **characterized in that** the control space (50) is delimited radially at the outside by a further control space delimiting sleeve (31) which is guided so as to be movable in a reciprocating fashion on that end of the nozzle needle (8) which is remote from the combustion chamber.

8. Common rail injector according to one of the preceding claims, **characterized in that** the control space (50) is connected to an actuator pressure space (55) which is delimited in the injector housing (1) by a piezoelectric actuator (56).

## Revendications

1. Injecteur d'un système de rampe commune comportant un corps d'injecteur (1) muni d'une arrivée de carburant (23) reliée à une source centrale de carburant à haute pression, extérieure au corps de l'injecteur et une chambre de pression (17) dans le corps de l'injecteur, à partir de laquelle et en fonction de la pression régnant dans une chambre de commande (50), du carburant à haute pression est injecté dans la chambre de combustion d'un moteur à combustion interne lorsque l'aiguille d'injecteur (8) se soulève de son siège (11),
la pression dans la chambre de commande (50) étant commandée directement par un actionneur (56), notamment un actionneur piézo-électrique,
**caractérisé en ce qu'**
à l'extrémité de l'aiguille d'injecteur (8) éloignée de la chambre de combustion, il y a un manchon de limitation de la chambre de commande (38), mobile suivant un mouvement alternatif, et qui diminue la surface frontale de l'aiguille d'injecteur (8) éloignée de la chambre de combustion et sollicitée par la pression régnant dans la chambre de commande.

2. Injecteur d'un système de rampe commune selon la revendication 1,
**caractérisé en ce que**
le diamètre extérieur (40) du manchon de limitation de la chambre de commande (38) est inférieur au diamètre extérieur (12) de l'aiguille d'injecteur (8) dans la région de son siège.

3. Injecteur d'un système de rampe commune selon l'une des revendications précédentes,
**caractérisé en ce qu'**
l'extrémité du manchon de limitation de la chambre de commande (38), extrémité éloignée de la chambre de combustion, est notamment munie d'une arête d'attaque (41) radialement extérieure.

4. Injecteur d'un système de rampe commune selon la revendication 3,
**caractérisé en ce que**
le manchon de limitation (38) de la chambre de commande comporte un orifice traversant (43), central, communiquant avec un canal de carburant de fuite (45, 46) dégagé dans le corps (1) de l'injecteur.

5. Injecteur d'un système de rampe commune selon l'une des revendications précédentes,
**caractérisé en ce qu'**
l'extrémité de l'aiguille d'injecteur (8) du côté éloigné de la chambre de combustion, a un trou borgne (33) muni d'un segment de guidage (37) dans lequel le manchon de limitation (38) de la chambre de commande est guidé de façon étanche.

6. Injecteur d'un système de rampe commune selon la revendication 5,
**caractérisé en ce que**
le perçage borgne (33) comporte un ressort de précontrainte (36) pour le manchon (38) de limitation de la chambre de commande.

7. Injecteur d'un système de rampe commune selon l'une des revendications précédentes,
**caractérisé en ce que**
la chambre de commande (50) est délimitée radialement à l'extérieur par un autre manchon (31) de limitation de la chambre de commande, ce manchon étant guidé sur un mouvement de va-et-vient à l'extrémité de l'aiguille d'injecteur (8) du côté éloigné de la chambre de combustion.

8. Injecteur d'un système de rampe commune selon l'une des revendications précédentes,
**caractérisé en ce que**
la chambre de commande (50) communique avec une chambre de pression (55) d'actionneur délimitée dans le corps (1) de l'injecteur par un actionneur piézo-électrique (56).
